# EUROPÄISCHE PATENTSCHRIFT

(11) **EP 0 456 080 B1**
(45) Veröffentlichungstag und Bekanntmachung des Hinweises auf die Patenterteilung: **11.09.1996**
(21) Anmeldenummer: 91106956.5
(22) Anmeldetag: 29.04.1991
(51) Int. Cl.: G08B 29/02

(54) **Verfahren und Schaltungsanordnung zur Anzeige von unterschiedlichen Eingangssignalzuständen**
Indication method and circuit of different input signals
Procédé et circuit pour afficher des signaux d'entrées différents

(30) Priorität: 11.05.1990 AT 1046/90
(43) Veröffentlichungstag der Anmeldung: 13.11.1991
(73) Patentinhaber: Siemens Aktiengesellschaft Österreich, A-1210 Wien (AT)
(72) Erfinder: Zeitschek, Rudolf, Dipl.-Ing., A-1180 Wien (AT)
(74) Vertreter: Matschnig, Franz, Dipl.-Ing.

(56) Entgegenhaltungen:
- DE-A- 3 147 742
- DE-B- 2 350 362
- DE-B- 2 451 872
- DE-B- 2 455 656
- DE-B- 2 729 108
- GB-A- 1 447 291
- US-A- 3 922 569
- US-A- 3 944 921
- US-A- 4 307 389

## Beschreibung

Gegenstand der Erfindung ist ein Verfahren zur Anzeige und Überwachung dreier unterschiedlicher Eingangssignalzustände, "EIN", "AUS" und "BLINKEN" eines Meldeorgans, wie beispielsweise einer Lampe oder einer Klingel, vorzugsweise für die Schaltwarte einer elektrischen Anlage, wobei die Anzeige der Eingangssignalzustände durch Ein-, Aus- und zyklisches Umschalten eines elektrischen Steuersignals durch eine Steuereinrichtung erfolgt und dieses Steuersignal zur Überwachung des vorliegenden Eingangssignalzustandes einer Überwachungsschaltung zugeführt wird.

Weiters betrifft die Erfindung eine Schaltungsanordnung zur Durchführung dieses Verfahrens.

Die Steuerung technischer Anlagen und Prozesse durch den Menschen erfordert die leicht unterscheidbare und eindringliche Darstellung bestimmter Anlagen- oder Prozeßzustände. Dies geschieht mit akustischen und/oder optischen Meldeorganen, wie Lampen oder Läutwerken. Für kritische Zustände, die rasches Eingreifen des Bedienpersonals erfordern, wählt man eine besonders eindringliche Darstellung durch periodisches Ein- und Ausschalten des Meldeorgans, während die ordnungsgemäße Funktion vorwiegend durch einen Dauerzustand eines Meldeorganes dargestellt wird. In vielen Fällen ist es überdies notwendig, den Zustand der Meldeorgane mit geeigneten Systemen zu überwachen und gegebenenfalls automatische Steuerungseingriffe durchzuführen.

In der DE-AS-2 729 108 ist eine Schaltungsanordnung zur Erkennung der Signalzustände, "Dauerlicht", "Flackertakt" und "Lampe aus" einer Taktleitung beschrieben, bei welcher die Taktleitung an einen nicht invertierenden und einen invertierenden Eingang zweier UND-Glieder gelegt ist, an denen ein Taktgenerator angeschlossen ist. Die Ausgänge dieser zwei UND-Glieder sind über je ein Schieberegister mit je einem Flip-Flop verbunden, deren Ausgangszustände den Zustand der Taktleitung angeben. Das Steuersignal der Taktleitung umfaßt zwei Steuersignalpegel, von denen einer den Zustand "Lampe aus" und der andere den Zustand "Dauerlicht" signalisiert. Der Zustand "Flackertakt" wird durch zyklisches Umschalten dieser beiden Steuersignalpegel dargestellt.

Ein Nachteil dieser Schaltungsanordnung ist darin zu sehen, daß der Zustand der Taktleitung aufgrund der Schieberegister erst mit einer bestimmten Verzögerung erkannt werden kann. Insbesondere bei zeitkritischen Vorgängen, bei welchen der Zustand der Taktleitung sofort erkannt und darauf unverzüglich reagiert werden muß, kann diese Schaltungsanordnung nicht eingesetzt werden.

Aus der DE-OS-3 346 527 sind ein Verfahren und eine Anordnung zur störungssicheren Alarmauswertung einer Meldelinie bekannt. Dabei wird die Abweichung vom Ruhewert einer Meldelinie mittels eines Fensterdiskriminators festgestellt, wobei unerheblich ist, ob die Abweichung positiv oder negativ ist. Aus dem Signalzustand der Meldelinie wird somit nur ein einziges Meldesignal abgeleitet.

Weiters ist in der DE-OS-3 147 742 eine Vorrichtung zum Überwachen des Auftretens eines Alarmsignals auf einer Meldeleitung beschrieben. Sie besteht im wesentlichen aus zwei Komparatoren, an deren Eingänge die Meldeleitung und je ein Schwellwertsignal gelegt ist, wobei die Ausgänge dieser Komparatoren logisch miteinander in ein ein einziges Ausgangssignal verknüpft sind.

Mittels der zwei oben genannten Vorrichtungen ist jedoch keine Überwachung von drei verschiedenen Eingangssignalzuständen möglich, sodaß sie zur Durchführung des eingangs genannten Verfahrens nicht geeignet sind.

Aus der US-PS 3 922 569 geht eine Inverterschaltung, bestehend aus einem n- und einem p-MOSFET hervor, deren Schwellenspannung durch das Verhältnis der Source-Drain Leitwerte dieser MOSFETS bestimmt ist. Mittels zweier solcher Inverterschaltungen, an deren Eingang ein zu überwachendes Signal gelegt ist, können zwei Ausgangssignale erhalten werden. Anhand dieser Schaltung kann beispielsweise der Defekt einer von zwei elektrischen Lampen festgestellt und gemeldet werden. In dieser Druckschrift ist jedoch kein Verfahren beschrieben, welches zur Anzeige bzw. Überwachung von drei Zuständen, wie "EIN", "AUS" und "BLINKEN", dient.

Weiters ist in der US-PS 3 944 921 ein Testfühler zum Feststellen einer Spannung an einem bestimmten Punkt einer digitalen elektronischen Schaltung beschrieben, bei welchem das Eingangssignal je nach Signalpegel mit einer von zwei Oszillatorfrequenzen logisch zu einem einzigen Ausgangssignal verknüpft wird, welches über einen Lautsprecher hörbar ist. Anhand der Frequenz dieses Ausgangssignals ist der logische Signalpegel, high oder low, erkennbar. Wenn kein Kontakt zwischen der elektronischen Schaltung und dem Fühler besteht, wird kein hörbares Signal abgegeben. Auch mittels dieses Testfühlers ist kein Blinkzustand erfaßbar.

Der Erfindung liegt die Aufgabe zugrunde, ein Verfahren anzugeben, welches eine rasche und sichere Anzeige und Überwachung eines Eingangszustandes ermöglicht.

Diese Aufgabe wird ausgehend von dem eingangs angeführten Verfahren dadurch gelöst, daß dem Eingangssignalzustand "BLINKEN" zwei Steuersignalpegel zugeordnet sind, welche oberhalb eines Steuersignalpegels für den Eingangssignalzustand "AUS" und unterhalb eines Steuersignalpegels für den Eingangssignalzustand "EIN" liegen, wobei das Meldeorgan bei Vorliegen der beiden höheren Steuersignalpegel eingeschaltet und bei Vorliegen der beiden niedrigeren Steuersignalpegel ausgeschaltet ist. Weiters wird das Steuersignal durch die Überwachungsschaltung mit zwei unterschiedlichen Schwellwerten verglichen, von denen einer zwischen den zwei höheren Steuersignalpegel und der andere zwischen den zwei niedrigeren Steuersignalpegel liegt, sodaß der vorliegende Eingangssignalzustand durch Auswerten dieser zwei Schwellwertvergleiche durch die Überwachungsschaltung eindeutig bestimmt werden kann.

Durch diese erfindungsgemäßen Maßnahmen kann ein bestimmter aus den drei möglichen Eingangszuständen unverzüglich und eindeutig erkannt werden, wodurch in vorteilhafter Weise eine sichere und effiziente Überwachung dieser Zustände ermöglicht wird.

Weiters ist es eine Aufgabe der Erfindung, eine zur Ausführung dieses Verfahrens geeignete Vorrichtung zu schaffen.

Diese Aufgabe wird dadurch gelöst, daß das Meldeorgan an den Ausgang der Steuereinrichtung angeschlossen ist, welche zur Abgabe eines Steuersignals mit vier unterschiedlichen Steuersignalpegel an das Meldeorgan vorgesehen ist, wobei dem Eingangssignalzustand "BLINKEN" zwei Steuersignalpegel zugeordnet sind, welche oberhalb eines Steuersignalpegels für den Eingangssignalzustand "AUS" und unterhalb eines Steuersignalpegels für den Eingangssignalzustand "EIN" liegen. Weiters weist die Überwachungsschaltung zwei an den Ausgang der Steuereinrichtung angeschlossene Schwellwertschaltungen auf, welchen zwei unterschiedliche Schwellwerte zugeordnet sind, von denen einer zwischen den zwei höheren Steuersignalpegel und der andere zwischen den zwei niedrigeren Steuersignalpegel liegt, wobei die Ausgänge der Schwellwertschaltungen mit dem Eingang einer in der Überwachungsschaltung vorgesehenen Auswerteschaltung zum Auswerten der Schwellwertvergleiche verbunden ist.

Bei einer bevorzugten Ausführungsform der Erfindung ist das Meldeorgan eine Lampe, wobei die Steuersignalpegel so gewählt sind, daß die Lampe bei Anliegen der zwei niedrigeren Steuersignalpegel nicht leuchtet und bei Anliegen der zwei höheren Steuersignalpegel leuchtet.

Die Erfindung wird im folgenden anhand zweier Figuren näher erläutert, die zeigen:
Fig. 1 ein Ausführungsbeispiel für eine erfindungsgemäße Schaltungsanordnung,
Fig. 2 einen beispielhaften Verlauf des am Meldeorgan anliegenden Steuersignalpegels.

Die in Figur 1 dargestellte Schaltungsanordnung besteht aus einer Steuereinrichtung 1, einer Lampe als Meldeorgan 2 und einer Überwachungsschaltung, bestehend aus zwei Schwellwertschaltungen 3, 4 und einer Auswerteschaltung 5. Die Funktion der Schaltungsanordnung kann man sich wie folgt vorstellen: Die drei unterschiedlichen mit "EIN", "AUS" und "BLINKEN" bezeichneten Signalzustände des Eingangssignals EG werden von der Steuereinrichtung 1 mittels einer Spannung an ihrem Steuerausgang AG dargestellt. Der Zustand "EIN" wird durch eine dauerhafte Spannung vom Wert 10 V, der Zustand "AUS" durch eine dauerhafte Spannung vom Wert 0 V und der Zustand "BLINKEN" durch eine intermittierende Spannungsfolge mit den beiden Werten 9 V und 1 V dargestellt. Die an den Steuerausgang AG angeschlossene Lampe 2 mit einem nichtlinearen Zusammenhang zwischen angelegter Spannung und abgegebener Strahlung leuchtet bei Anliegen einer Spannung von 9 V oder 10 V und bleibt bei einem anliegenden Spannungswert von 1 V oder 0 V dunkel. Die beiden ebenfalls an den Steuerausgang AG der Steuereinrichtung 1 angeschlossene Schwellwertschaltungen 3, 4 weisen unterschiedliche Schwellwerte von 9,5 V bzw. 0,5 V auf. Durch die logische Verknüpfung ihrer Ausgänge mittels der Auswerteschaltung 5 wird der Signalzustand des Eingangssignales EG bestimmt. Es sind folgende Schwellwertausgangskombinationen möglich:
- Eingangssignalzustand "EIN":: Schwellwertschaltung 3 (9,5 V): Ein
Schwellwertschaltung 4 (0,5 V): Ein
- Eingangssignalzustand "AUS":: Schwellwertschaltung 3: Aus
Schwellwertschaltung 4: Aus
- Eingangssignalzustand "BLINKEN":: Schwellwertschaltung 3: Aus
Schwellwertschaltung 4: Ein

Jede Schwellwertausgangskombination stellt somit eindeutig einen Eingangssignalzustand dar, auch der Zustand "BLINKEN" wird damit zu jedem Zeitpunkt von den beiden anderen Zuständen unterschieden.

Figur 2 zeigt in einem Diagramm einen beispielhaften Verlauf des Pegels des elektrischen Steuersignals in einer Schaltung nach Fig. 1. Das Diagramm gliedert sich in drei unterschiedliche Zeiträume T1,T2,T3. Während dem ersten Zeitraum T1 liegt der niedrigste Steuersignalpegel U1 vor. Dieser bewirkt, daß das Meldeorgan 2 ausgeschaltet ist. Während dem darauffolgenden zweiten Zeitraum T2 wird zwischen dem zweitniedrigsten Steuersignalpegel U2 und dem zweithöchsten Steuersignalpegel U3 zyklisch umgeschaltet, das Meldeorgan 2 "blinkt". Während dem dritten Zeitraum T3 wird das Meldeorgan durch den höchsten Steuersignalpegel U4 eingeschaltet. Ein erster Schwellwert S1 liegt wertmäßig zwischen dem höchsten Steuersignalpegel U4 und dem zweithöchsten Steuersignalpegel U3. Mit Hilfe dieses ersten Schwellwertes S1 ist eine Unterscheidung zwischen dem Eingangssignalzustand "EIN" und den beiden anderen Eingangssignalzuständen "BLINKEN" und "AUS" möglich. Ein zweiter Schwellwert S2 liegt wertmäßig zwischen dem zweitniedrigsten Steuersignalpegel U2 und dem niedrigsten Steuersignalpegel U1. Mit Hilfe dieses zweiten Schwellwertes S2 ist eine Unterscheidung zwischen dem Eingangssignalzustand "AUS" und den beiden anderen Eingangssignalzuständen "BLINKEN" und "EIN" möglich. Durch Kombination der beiden Unterscheidungsergebnisse ist zu jedem Zeitpunkt eine eindeutige Bewertung des Eingangssignalzustandes möglich.

## Patentansprüche

1. Verfahren zur Anzeige und Überwachung dreier unterschiedlicher Eingangssignalzustände, "EIN", "AUS" und "BLINKEN" eines Meldeorgans (2), wie beispielsweise einer Lampe oder einer Klingel, vorzugsweise für die Schaltwarte einer elektrischen Anlage, wobei die Anzeige der Eingangssignalzustände durch Ein-, Aus- und zyklisches Umschalten eines elektrischen Steuersignals durch eine Steuereinrichtung (1) erfolgt und dieses Steuersignal zur Überwachung des vorliegenden Eingangssignalzustandes einer Überwachungsschaltung (3, 4, 5) zugeführt wird, **dadurch gekennzeichnet, daß** dem Eingangssignalzustand "BLINKEN" zwei Steuersignalpegel (U2, U3) zugeordnet sind, welche oberhalb eines Steuersignalpegels (U1) für den Eingangssignalzustand "AUS" und unterhalb eines Steuersignalpegels (U4) für den Eingangssignalzustand "EIN" liegen, wobei das Meldeorgan (2) bei Vorliegen der beiden höheren Steuersignalpegel (U3, U4) eingeschaltet und bei Vorliegen der beiden niedrigeren Steuersignalpegel (U1, U2) ausgeschaltet ist, **daß** das Steuersignal durch die Überwachungsschaltung (3, 4, 5) mit zwei unterschiedlichen Schwellwerten (S1, S2) verglichen wird, von denen einer (S2) zwischen den zwei höheren Steuersignalpegeln (U3, U4) und der andere (S1) zwischen den zwei niedrigeren Steuersignalpegeln (U1, U2) liegt, **und daß** der vorliegende Eingangssignalzustand durch Auswerten dieser Schwellwertvergleiche bestimmt wird.

2. Schaltungsanordnung zur Durchführung des Verfahrens nach Anspruch 1, **dadurch gekennzeichnet, daß** das Meldeorgan (2) an den Ausgang der Steuereinrichtung (1) angeschlossen ist, welche zur Abgabe eines Steuersignals mit vier unterschiedlichen Steuersignalpegel (U1, U2, U3, U4) an das Meldeorgan (2) eingerichtet ist, wobei dem Eingangssignalzustand "BLINKEN" zwei Steuersignalpegel (U2, U3) zugeordnet sind, welche oberhalb eines Steuersignalpegels (U1) für den Eingangssignalzustand "AUS" und unterhalb eines Steuersignalpegels (U4) für den Eingangssignalzustand "EIN" liegen, **daß** die Übewachungsschaltung (3, 4, 5) zwei an den Ausgang der Steuereinrichtung (1) angeschlossene Schwellwertschaltungen (3, 4) aufweist, welchen zwei unterschiedliche Schwellwerte (S1, S2) zugeordnet sind, von denen einer (S2) zwischen den zwei höheren Steuersignalpegeln (U3, U4) und der andere (S1) zwischen den zwei niedrigeren Steuersignalpegeln (U1, U2) liegt, **und daß** die Ausgänge der Schwellwertschaltungen (3, 4) mit dem Eingang einer in der Überwachungsschaltung (3, 4, 5) vorgesehenen Auswerteschaltung (5) zum Auswerten der Schwellwertvergleiche verbunden ist.

3. Schaltungsanordnung nach Anspruch 2, **dadurch gekennzeichnet, daß** das Meldeorgan (2) eine Lampe ist und die Steuersignalpegel (U1, U2, U3, U4) so gewählt sind, daß die Lampe bei Anliegen der zwei niedrigeren Steuersignalpegel (U1, U2) nicht leuchtet und bei Anliegen der zwei höheren Steuersignalpegel (U3, U4) leuchtet.

## Claims

1. Method for indicating and monitoring three different input signal conditions, "ON', "OFF" and "INTERMITTENT", of a signalling device (2), such as, for example, a light or a bell, preferably for the control station of an electrical installation, wherein the input signal conditions are indicated by switching an electric control signal on, off and cyclically by means of a control device (1) and in order to monitor the current input signal condition this control signal is supplied to a monitoring circuit (3, 4, 5), characterised in that two control signal levels (U2, U3) are allocated to the "INTERMITTENT" input signal condition and are above a control signal level (U1) for the "OFF" input signal condition and below a control signal level (U4) for the "ON" input signal condition, wherein the signalling device (2) is switched on in the presence of the two higher control signal levels (U3, U4) and switched off in the presence of the two lower control signal levels (U1, U2), that the control signal is compared by the monitoring circuit (3, 4, 5) with two different threshold values (S1, S2), of which one (S2) lies between the two higher control signal levels (U3, U4) and the other (S1) between the two lower control signal levels (U1, U2) and that the current input signal condition is determined by the evaluation of these threshold value comparisons.

2. Circuit arrangement for carrying out the method according to claim 1, characterised in that the signalling device (2) is connected to the output of the control device (1), which is provided in order to give out a control signal with four different control signal levels (U1, U2, U3, U4) to the signalling device (2), wherein two control signal levels (U2, U3) are allocated to the "INTERMITTENT" input signal condition and are above a control signal level (U1) for the "OFF" input signal condition and below a control signal level (U4) for the "ON" input signal condition, that the monitoring circuit (3, 4, 5) comprises two threshold value circuits (3, 4) connected to the output of the control device (1) and to which two different threshold values (S1, S2) are allocated of which one (S2) lies between the two higher control signal levels (U3, U4) and the other (S1) between the two lower control signal levels (U1, U2) and that the outputs of the threshold value circuits (3, 4) are connected to the input of an evaluation circuit (5) provided in the monitoring circuit (3, 4, 5) in order to evaluate the threshold value comparisons.

3. Circuit arrangement according to claim 2, characterised in that the signalling device (2) is a light and the control signal levels (U1, U2, U3, U4) are selected such that the light is not illuminated in the presence of the two lower control signal levels (U1, U2) and is illuminated in the presence of the two higher control signal levels (U3, U4).

## Revendications

1. Procédé d'affichage et de surveillance de trois états différents de signaux d'entrée, "EIN (mise en fonction)", "AUS (mise hors fonction)" et "BLINKEN (clignotement)", d'un organe indicateur (2) tel que par exemple une lampe ou une sonnerie, de préférence pour le poste de commande d'une installation électrique, l'indication des états des signaux d'entrée s'effectuant par une application, une interruption et une commutation cyclique d'un signal de commande électrique au moyen d'un dispositif de commande (1), ce signal de commande étant amené à un circuit de surveillance (3, 4, 5), pour la surveillance de l'état actuel du signal d'entrée, **caractérisé en ce que** deux niveaux de signal de commande (U2, U3) sont associés à l'état de signal d'entrée "BLINKEN", ces niveaux étant supérieurs à un niveau de signal de commande (U1) pour l'état de signal d'entrée "AUS" et étant inférieurs à un niveau de signal de commande (U4) pour l'état de signal d'entrée "EIN", l'organe indicateur (2) étant mis sous tension lors de la présence des deux niveaux supérieurs de signal de commande (U3, U4) et étant mis hors tension dans le cas des deux niveaux inférieurs de signal de commande (U1, U2), **en ce que** le signal de commande est comparé, par le circuit de surveillance (3, 4, 5), à deux valeurs de seuil différentes (S1, S2), l'une (S2) d'elles étant située entre les deux niveaux supérieurs de signal de commande (U3, U4) et l'autre (S1) étant située entre les deux niveaux inférieurs de signal de commande (U1, U2), **et en ce que** l'état actuel du signal d'entrée est déterminé par une évaluation de cette comparaison des valeurs de seuil.

2. Montage destiné à la mise en oeuvre du procédé selon la revendication 1, **caractérisé en ce que** l'organe indicateur (2) est relié à la sortie du dispositif de commande (1) qui est prévu pour fournir à l'organe indicateur (2) un signal de commande à quatre niveaux différents (U1, U2, U3, U4), deux niveaux de signal de commande (U2, U3) étant associés à l'état de signal d'entrée "BLINKEN", ces niveaux étant supérieurs à un niveau de signal de commande (U1) pour l'état de signal d'entrée "AUS" et étant inférieurs à un niveau de signal d'entrée (U4) pour l'état de signal d'entrée "FIN", **en ce que** le circuit de surveillance (3, 4, 5) présente deux circuits de valeur de seuil (3, 4), reliés à la sortie du dispositif de commande (1) et auxquels sont associées deux valeurs de seuil (S1, S2) différentes, dont l'une (S2) est située entre les deux niveaux supérieurs de signal de commande (U3, U4) et dont l'autre (S1) est située entre les deux niveaux inférieurs de signal de commande (U1, U2), **et en ce que** les sorties des circuits de valeur de seuil (3, 4) sont reliées à l'entrée d'un circuit d'évaluation (5) prévu dans le circuit de surveillance (3, 4, 5) pour l'évaluation de la comparaison des valeurs de seuil.

3. Montage selon la revendication 2, **caractérisé en ce que** l'organe indicateur (2) est une lampe et en ce que les niveaux de signal de commande (U1, U2, U3, U4) sont choisis de telle manière que la lampe ne s'allume pas lors de l'application des deux niveaux inférieurs de signal de commande (U1, U2) et qu'elle s'allume lors de l'application des deux niveaux supérieurs de signal de commande (U3, U4).
